# EUROPÄISCHE PATENTSCHRIFT

(11) **EP 2 978 080 B1**
(45) Veröffentlichungstag und Bekanntmachung des Hinweises auf die Patenterteilung: **16.11.2016**
(21) Anmeldenummer: 15177675.4
(22) Anmeldetag: 21.07.2015
(51) Int. Cl.: H01R 13/74, H01R 13/506

(54) **STECKVERBINDERANORDNUNG**
CONNECTOR ASSEMBLY
AGENCEMENT DE CONNECTEUR À FICHES

(30) Priorität: 21.07.2014 DE 102014110230
(43) Veröffentlichungstag der Anmeldung: 27.01.2016
(73) Patentinhaber: Wago Verwaltungsgesellschaft mbH, 32423 Minden (DE)
(72) Erfinder: TÜRKEKÖLE, Muhammet Ali, 32427 Minden (DE)
(74) Vertreter: Günther, Constantin

(56) Entgegenhaltungen:
- DE-A1-102005 059 713
- DE-A1-102012 105 901

## Beschreibung

Die Erfindung betrifft eine Steckverbinderanordnung gemäß dem Oberbegriff des Anspruchs 1.

Bekannt sind z.B. Steckverbinder mit einem Außengewinde, die über eine passend zum Außengewinde ausgebildete Mutter in einer Aussparung einer Wand befestigt werden können. Um den Steckverbinder bei unterschiedlichen Wandstärken einsetzen zu können, wird üblicherweise das Außengewinde relativ lang und somit in der Regel mit Übermaß ausgelegt. Dies hat den Nachteil, dass das Aufschrauben der Befestigungsmutter in vielen Fällen, insbesondere bei geringen Wandstärken, relativ zeitraubend ist. Zudem besteht bei einer solchen Gewindebefestigung das Risiko, dass die Mutter sich lösen kann, z.B. in Folge von auf den Steckverbinder einwirkenden Kräften oder Vibrationen.

Eine gattungsgemäße Steckverbinderanordnung ist aus der DE 10 2005 059 713 A1 bekannt. Die DE 10 2012 105 901 A1 zeigt eine Zugentlastungseinheit für einen elektrischen Steckverbinder und ein Gerätegehäuse.

Der Erfindung liegt die Aufgabe zugrunde, eine Steckverbinderanordnung anzugeben, bei der ein Steckverbinder mittels eines Befestigungsrings in einer Aussparung einer Wand auf einfache und schnelle Weise sicher befestigt werden kann.

Diese Aufgabe wird durch eine Steckverbinderanordnung gemäß Anspruch 1 gelöst.

Die Erfindung hat den Vorteil, dass der Steckverbinder mittels des Befestigungsrings mit einfachen, ergonomisch günstigen Bewegungsabläufen auf schnelle Weise an der Wand bzw. innerhalb der Aussparung befestigt werden kann. Durch entsprechende Dimensionierung der Anzahl der diskreten Drehwinkelpositionen ist eine Anpassung an jeweilige Aufgabenstellungen möglich, z.B. durch Vorsehen weniger diskreter Drehwinkelpositionen eine schnelle Befestigung oder durch Vorsehen einer größeren Anzahl diskreter Drehwinkelpositionen immer noch relativ schnelle Befestigung, jedoch eine feiner abgestufte Anpassbarkeit an unterschiedliche Wandstärken.

Die Steckverbinderanordnung bzw. dessen Steckverbinder kann z.B. als elektrischer Steckverbinder, pneumatischer Steckverbinder, hydraulischer Steckverbinder, optischer Steckverbinder oder als Steckverbinder für sonstige andere Medien ausgebildet sein.

Gemäß einer vorteilhaften Weiterbildung der Erfindung sind eines, mehrere oder alle Teile der Steckverbinderanordnung aus Kunststoff gebildet, z.B. als Spritzgussteil. Insbesondere kann das Gehäuse des Steckverbinders, der Befestigungsring, das erste und/oder das zweite Befestigungsmittel aus Kunststoff bestehen. Dies hat neben einer rationellen und kostengünstigen Fertigung den Vorteil, dass die Bauteile eine gewisse Flexibilität bzw. Elastizität aufweisen, so dass auch mit einer relativ geringen Anzahl diskreter Drehwinkelpositionen eine flexible Anpassbarkeit der Befestigung der Steckverbinderanordnung an unterschiedliche Wandstärken möglich ist. Geringe Unterschiede zwischen Wandstärken können dabei durch die Elastizität der KunststoffTeile aufgenommen werden.

Gemäß einer vorteilhaften Weiterbildung der Erfindung ist der Befestigungsring mittels des zweiten Befestigungsmittels im Zusammenwirken mit dem ersten Befestigungsmittel stufig rastend relativ zum Steckverbinder verdrehbar. Durch die stufige Rastung können auf einfache und zuverlässige Weise verschiedene diskrete Drehwinkelpositionen realisiert werden, in denen der Befestigungsring relativ zum Steckverbinder arretierbar ist.

Gemäß einer vorteilhaften Weiterbildung der Erfindung weist das erste und/oder das zweite Befestigungsmittel mehrere hintereinander rampenförmig, stufenförmig oder sägezahnförmig in einer Verdrehrichtung ansteigende Rastpositionen auf.

Gemäß einer vorteilhaften Weiterbildung der Erfindung weisen die ersten und/oder die zweiten Befestigungsmittel eine in Seitenansicht auf das Befestigungsmittel sägezahnartige Kontur auf.

Gemäß einer vorteilhaften Weiterbildung der Erfindung ist das erste Befestigungsmittel bei in der Aussparung befestigtem Steckverbinder im Innenraum eines die Wand aufweisenden hohlen Gegenstands oder außerhalb des Innenraums angeordnet. Der die Wand aufweisende hohle Gegenstand kann z.B. ein Gehäuse eines Gerätes sein, z.B. eines Elektrogerätes. In einer ersten Variante, in der das erste Befestigungsmittel im Innenraum des hohlen Gegenstands angeordnet ist, kann der Befestigungsring von der innerhalb des Innenraums angeordneten Rückseite des Steckverbinders auf diesen aufgeschoben werden und beim Einführen des Steckverbinders in die Aussparung von der Innenseite gegen die Wand des hohlen Gegenstands geführt werden, bis der Befestigungsring an der Wand anliegt. Sodann kann der Steckverbinder mittels eines Außenrastmittels an der Außenseite der Wand hinter der Aussparung verrastet werden. Zugleich kann das Außenrastmittel ein Gegenlager für den drehbaren Befestigungsring bilden. Durch Verdrehen des Befestigungsrings in eine bestimmte diskrete Drehwinkelposition derart, dass das erste Befestigungsmittel mit dem zweiten Befestigungsmittel zusammenwirkt, kann der Steckverbinder an der Wand befestigt werden.

In einer zweiten Variante kann der Steckverbinder mit einem daran bereits vormontierten Befestigungsring wiederum von der Innenseite des hohlen Gegenstands in die Aussparung geführt werden, so dass der Befestigungsring mit einem ersten Befestigungsmittel, das z.B. radial abstehend ausgebildet sein kann und mit dem zweiten Befestigungsmittel des Befestigungsrings zusammenwirkt, an der Wand des hohlen Gegenstands befestigt werden. Durch eine Drehbewegung des Befestigungsrings gegenüber dem Steckverbinder wird die Steckverbinderanordnung in der Aussparung festgelegt, indem das zweite Befestigungsmittel z.B. bajonettartig die Wand hintergreift. Hierbei können als zweites Befestigungsmittel insbesondere räumlich voneinander getrennte Rastmittel und Axialfixiermittel vorgesehen sein. Die Rastmittel dienen zur Fixierung der Drehwinkelposition des Befestigungsrings relativ zum Steckverbinder und die Axialfixiermittel zur axialen Fixierung des Steckverbinders in der Aussparung.

In beiden Varianten sind unterschiedliche Wandstärken der Wand zwischen dem Steckverbinder und dem Befestigungsring aufnehmbar.

Gemäß einer vorteilhaften Weiterbildung der Erfindung ist das erste Befestigungsmittel auf der dem oder den Steckanschlüssen des Steckverbinders zugewandten Seite der Wand oder auf der den Steckanschlüssen des Steckverbinders abgewandten Seite der Wand angeordnet.

Gemäß einer vorteilhaften Weiterbildung der Erfindung weisen der Steckverbinder und/oder der Befestigungsring wenigstens ein Verdrehsicherungsmittel auf, mit dem die Steckverbinderanordnung in der Aussparung gegen Verdrehen um die Längsachse gesichert ist. Dies hat den Vorteil, dass die Steckverbinderanordnung auch in Umfangsrichtung fixiert ist und nicht durch äußere Kräfte dejustiert werden kann. Durch das Vorsehen eines gesonderten Verdrehsicherungsmittels kann zudem die Befestigungsanordnung, die aus dem zweiten Befestigungsmittel im Zusammenwirken mit dem ersten Befestigungsmittel gebildet wird, von der Aufnahme von Umfangskräften entlastet werden kann und dementsprechend durch solche Umfangskräfte nicht hinsichtlich ihrer Fixierwirkung beeinträchtigt wird.

Gemäß einer vorteilhaften Weiterbildung der Erfindung weist der Steckverbinder an einer äußeren Umfangsseite seines Gehäuses wenigstens ein durch die Aussparung hindurchführbares Außenrastmittel auf, das zum Einrasten in der Aussparung im an der Wand befestigten Zustand der Steckverbinderanordnung eingerichtet ist. Das Außenrastmittel kann wenigstens eine erste Anlagefläche zur Anlage an der Oberfläche der Wand außerhalb der Aussparung und wenigstens eine zweite Anlagefläche zur Anlage innerhalb einer inneren Umfangsseite der Aussparung aufweisen. Auf diese Weise kann der Steckverbinder innerhalb der Aussparung sowohl gegen Verdrehen um die Längsachse gesichert werden als auch axial fixiert werden.

So kann die Steckverbinderanordnung z.B. eine Anzahl von diskreten Drehwinkelpositionen im Bereich von 2 bis 10, insbesondere 3 bis 6, aufweisen. Hierdurch wird ein günstiger Kompromiss zwischen einer einfachen und schnellen Befestigung der Steckverbinderanordnung und einer flexiblen Anpassbarkeit an unterschiedliche Wandstärken erzielt.

Gemäß einer vorteilhaften Weiterbildung der Erfindung ist der Steckverbinder mehrteilig ausgebildet und weist wenigstens ein Kontaktträger auf, in dem der oder die Steckanschlüsse angeordnet sind, und wenigstens zwei schalenartig zusammensetzbare und das Kontaktträger zumindest teilweise in sich aufnehmende Gehäuseteile. Auf diese Weise wird ein modularer Steckverbinder geschaffen, der durch Bereitstellen unterschiedlich ausgebildeter Gehäuseteile für die zuvor genannten unterschiedlichen Befestigungsvarianten ausgestaltet werden kann. Hierbei kann immer derselbe die Steckanschlüsse aufweisende Kontaktträger verwendet werden, so dass die Herstellung und Lagerhaltung der Bauteile der Steckverbinderanordnung trotz hoher Flexibilität begünstigt wird.

Gemäß einer vorteilhaften Weiterbildung der Erfindung weisen das erste und/oder das zweite Befestigungsmittel räumlich voneinander getrennt Rastmittel zur Fixierung der Drehwinkelposition des Befestigungsrings relativ zum Steckverbinder und Axialfixiermittel zur axialen Fixierung des Steckverbinders in der Aussparung auf. Dies hat den Vorteil, dass die Funktionen der Axialfixierung und der Arretierbarkeit in diskreten Drehwinkelpositionen voneinander entkoppelt werden, so dass die Rastmittel und die Axialfixiermittel getrennt voneinander auf ihre jeweilige Funktion hin optimiert werden können.

Die Befestigung des Befestigungsrings am Steckverbinder kann dann bajonettartig erfolgen.

Die Erfindung wird nachfolgend anhand von Ausführungsbeispielen unter Verwendung von Zeichnungen näher erläutert.

Es zeigen:
- Figuren 1 bis 7: eine Steckverbinderanordnung in einer ersten Ausführungsform und
- Figuren 17 und 18: Seitenansichten der ersten Ausführungsform und
- Figuren 8 bis 16: eine Steckverbinderanordnung in einer zweiten Ausführungsform.

In den Figuren werden gleiche Bezugszeichen für einander entsprechende Elemente verwendet.

Die Figuren 17 und 18 zeigen Seitenansichten, alle übrigen Figuren zeigen isometrische Darstellungen.

Die Figuren 1 und 2 zeigen einen Steckverbinder 1, der mehrteilig ausgebildet ist und als Teile einen Kontaktträger 10 sowie zwei schalenartige, zusammensetzbare Gehäuseteile 11, 12 aufweist. Der Kontaktträger 10 weist an einer Anschlussseite vier Steckanschlüsse 101 mit elektrischen Kontakten auf, in die ein entsprechender als Gegenstück ausgebildeter Steckverbinder eingesteckt werden kann. An der der Anschlussseite abgewandten Seite weist der Kontaktträger umfangsseitig eine Nut 102 auf. Über die Nut 102 wird der Kontaktträger 10 in entsprechend geformten Endwänden 110, 120 der Gehäuseteile 11, 12 aufgenommen. Die Endwände 110, 120 können als radial nach innen stehende, zumindest bereichsweise umlaufende Flansche ausgebildet sein. Um den Kontaktträger 10 gegen Verdrehen in den Gehäuseteilen 11, 12 zu sichern, weisen die Gehäuseteile 11, 12 zusätzlich vorstehende Verdrehsicherungsnasen 111, 121 auf.

Die Gehäuseteile 11, 12 weisen zur Befestigung aneinander Rastlaschen 112 auf, die in entsprechende Rastaussparungen 122 des jeweils anderen Gehäuseteils eingreifen. Durch zum anderen Gehäuseteil hervorstehende Vorsprünge 127 werden die Gehäuseteile 11, 12 zusätzlich aneinander fixiert.

Am Außenumfang weisen die Gehäuseteile 11, 12 zusätzlich Außenrastmittel 114, 124 auf. Die Außenrastmittel 114, 124 sind jeweils als zwei in Längsrichtung symmetrisch zueinander angeordnete Rastelemente 125, 126 ausgebildet. Auf ihre Funktion wird später noch näher eingegangen. Die Gehäuseteile 11, 12 weisen außerdem am der Anschlussseite abgewandten Ende des Steckverbinders Kabeldurchführöffnungen 113, 123 auf, durch die elektrische Anschlusskabel zu den elektrischen Kontakten des Kontaktträgers 10 geführt werden können.

Des Weiteren weisen die Gehäuseteile 11, 12 erste Befestigungsmittel 2 des Steckverbinders auf, die mit nachfolgend noch erläuterten zweiten Befestigungsmitteln eines Befestigungsrings zusammenwirken. Wie erkennbar ist, können die Befestigungsmittel 2 nach Art eines radial hervorstehenden Noppens oder Rastvorsprungs ausgebildet sein. Erkennbar ist nur das Befestigungsmittel 2 des oberen Gehäuseteils 12. Das untere Gehäuseteil 11 weist ebenfalls ein Befestigungsmittel 2 auf.

Die Figur 1 zeigt nur den Kontaktträger 10 und das Gehäuseteil 11. Die Figur 2 zeigt die Bauteile gemäß Figur 1 in zusammengesetzten Zustand und zusätzlich das Gehäuseteil 12.

Die Figur 3 zeigt die Bauteile des Steckverbinders gemäß Figur 2 in zusammengesetzten Zustand. Zusätzlich ist ein Befestigungsring 3 dargestellt, der von der Rückseite, d.h. den Kabeldurchführöffnungen 113, 123 her, über die Gehäuseteile 11, 12 geführt werden kann und dabei über diese Teile gestülpt wird.

Der Befestigungsring 3 weist einen ringförmigen Korpus 33 auf, der wie ein Rohrstück ausgebildet ist. Der Korpus 33 weist am Innenumfang in Längsrichtung, d.h. parallel zur dargestellten Längsachse L, verlaufende Nuten 31 auf. Mittels dieser Nuten 31 kann der Befestigungsring 3 über die ersten Befestigungsmittel 2 geführt werden. Der Befestigungsring 3 weist zweite Befestigungsmittel 32 auf, die am der Anschlussseite abgewandten Endseite des Korpus 33 angeordnet sind und wie in Figur 3 erkennbar mehrere abgeschrägte Stufen aufweisen, die in einer Umfangsrichtung rampenartig ansteigen. Ferner weist der Befestigungsring 3 am der Anschlussseite zugewandten Endseite des Korpus 33 einen ringförmigen Flanschbereich 30 auf, der zur Anlage an der Wand, in dessen Aussparung die Steckverbinderanordnung befestigt werden soll, ausgebildet ist.

Die Figur 4 zeigt den über die Gehäuseteile 11, 12 aufgeschobenen Befestigungsring 3. Erkennbar ist, dass das zweite Befestigungsmittel 32 an einer seiner abgeschrägten Stufen das erste Befestigungsmittel 2, das mit im Wesentlichen gleicher Schräge wie die abgeschrägte Stufen des zweiten Befestigungsmittels ausgebildet ist, aufnimmt. Durch Verdrehen des Befestigungsrings 3 gegenüber dem Steckverbinder 1 wirken das erste und das zweite Befestigungsmittel derart zusammen, dass verschiedene diskrete Drehwinkelpositionen eingestellt werden können, in denen der Befestigungsring gegenüber dem Steckverbinder bei Befestigung des Steckverbinders in der Aussparung der Wand arretierbar ist.

Anhand der Figur 4 wird für die Außenrastmittel 114, 124 noch die nähere Ausgestaltung der Rastelemente 125, 126 erläutert. Jedes Rastelement 125, 126 weist eine axiale Anlagefläche 129 auf, die zur Anlage an der Oberfläche der Wand außerhalb der Aussparung vorgesehen ist, sowie eine in Umfangsrichtung wirksame Anlagefläche 128, die zur Anlage innerhalb einer inneren Umfangsseite der Aussparung vorgesehen ist. Die erste und die zweite Anlagefläche 128, 129 können insbesondere im rechten Winkel zueinander angeordnet sein.

Die Figur 5 zeigt die Steckverbinderanordnung gemäß Figur 4 sowie eine Wand 4 mit einer Aussparung 40, in der die Steckverbinderanordnung angeordnet und befestigt werden soll. Die Aussparung 40 ist im Wesentlichen kreisförmig und weist zwei radial einander gegenüberliegende Erweiterungen 41, 42 auf. Wird die Steckverbinderanordnung gemäß Figur 4 in die Aussparung 40 geführt, so greifen die Außenrastmittel 114, 124 in die Erweiterungen 41, 42 ein und hinterschnappen die Wand 4. Die Außenrastmittel 114, 124 bewirken über die erste Anlagefläche 129 eine axiale Fixierung der Steckverbinderanordnung in der Aussparung 40 und über die zweite Anlagefläche 128 eine Sicherung gegen Verdrehen. Dies ist in der Figur 6 näher dargestellt. In der Figur 6 ist die Steckverbinderanordnung in einem noch nicht vollständig an der Wand 4 befestigten Zustand dargestellt. Wird nun der Befestigungsring 3 durch Rechtsdrehung gegenüber dem Steckverbinder 1 verdreht, rastet das erste Befestigungsmittel 2 an einer anderen Position des zweiten Befestigungsmittels 32 ein, wie in Figur 7 erkennbar ist. Hierbei wird der Befestigungsring 3 zugleich zur Wand 4 hinbewegt und schließlich dagegen gepresst. Die ersten Anlageflächen 129 der Außenrastmittel 114, 124 bilden dabei jeweilige Gegenlager zum ringförmigen Flansch 30 des Befestigungsrings 3.

Die Figur 17 zeigt die noch nicht vollständig befestigte Steckverbinderanordnung gemäß Figur 6 in Seitenansicht. Die Figur 18 zeigt die vollständig befestigte Steckverbinderanordnung, wie in Figur 7 dargestellt, in einer Seitenansicht.

Anhand der nachfolgend erläuterten Figuren 8 bis 16 wird eine zweite Ausführungsform der Steckverbinderanordnung beschrieben. Zunächst sei auf die Figuren 8 und 9 eingegangen. Der Steckverbinder 1 weist wiederum einen Kontaktträger 10 auf, der wie in Figur 1 dargestellt ausgebildet ist. Ferner sind zwei als Halbschalen ausgebildete Gehäuseteile 11, 12 vorhanden, die bis auf die nachfolgend erläuterten Unterschiede den Gehäuseteilen 11, 12 der Figur 1 entsprechen. Die Gehäuseteile 11, 12 weisen als erstes Befestigungsmittel 2 jeweils einen Noppen oder Rastvorsprung auf, der, anders als bei der Ausführungsform der Figur 1, weiter vorn nahe am Kontaktträger 10 an den Gehäuseteilen 11, 12 angeordnet ist. Die Gehäuseteile 11, 12 weisen zudem einen ringförmig umlaufenden Befestigungsflansch 214, 224 auf, der zur Anlage an der Wand ausgebildet ist und der die Funktion des ringförmigen Flanschbereichs 30 des Befestigungsrings 3 der ersten Ausführungsform übernimmt. Auf der dem Kontaktträger 10 zugewandten Seite des Befestigungsflanschs 214, 224 sind zudem Verdrehsicherungsvorsprünge 228 an den Gehäuseteilen 11, 12 angeordnet. Diese weisen die zweiten Anlageflächen 128 auf, die hinsichtlich ihrer Funktion den zweiten Anlageflächen 128 der ersten Ausführungsform entsprechen.

Die Figur 8 zeigt nur den Kontaktträger 10 und das Gehäuseteil 11. Die Figur 9 zeigt die Bauteile gemäß Figur 8 in zusammengesetzten Zustand und zusätzlich das Gehäuseteil 12.

Die Figur 10 zeigt den Steckverbinder 1 gemäß Figur 9 im zusammengesetzten Zustand sowie einen hierfür vorgesehenen Befestigungsring 3. Der Befestigungsring 3 ist in der zweiten Ausführungsform der Steckverbinderanordnung dazu ausgebildet, frontseitig, d.h. von der Anschlussseite her, über den Steckverbinder 1 gestülpt zu werden. Der Befestigungsring 3 weist wiederum am Innenumfang Längsnuten 31 auf, mittels derer er über die ersten Befestigungsmittel 2 geführt werden kann. Die zweiten Befestigungsmittel des Befestigungsrings 3 sind in dieser Ausführungsform als räumlich voneinander getrennte Befestigungsmittel ausgebildet, die einerseits Rastmittel 35 zur Fixierung der Drehwinkelposition des Befestigungsrings 3 relativ zum Steckverbinder 1 und Axialfixiermittel 34 zur axialen Fixierung des Steckverbinders 1 in der Aussparung aufweisen. Die Rastmittel 35 sind in Form einer in Umfangsrichtung umlaufenden, mit Stufen versehenen schlitzförmigen Aussparung ausgebildet, wobei die Stufen sägezahnartig hintereinander angeordnet sein können und auf diese Weise eine Verdrehung nur in einer Richtung zulassen. Die Axialfixiermittel 34 sind z.B. treppenstufenartig ansteigend hintereinander als Vorsprung an der äußeren Umfangsseite des Befestigungsrings 3 angeordnet.

Die Figur 11 zeigt den vollständig übergestülpten Befestigungsring 3 an dem Steckverbinder 1. Der Befestigungsring 3 befindet sich noch in seiner Ausgangsposition, d.h. er wurde noch nicht zur Fixierung der Steckverbinderanordnung in eine andere diskrete Drehwinkelposition gegenüber dem Steckverbinder verdreht. Die Figur 12 zeigt ein Verdrehen des Befestigungsrings 3 gegenüber dem Steckverbinder 1 innerhalb der radial durchgängigen Rastkontur des Rastmittels 35 bis zur ersten Raststufe, d.h. bis zur ersten von der Ausgangsstellung verschiedenen diskreten Drehwinkelposition.

Die Steckverbinderanordnung in der zweiten Ausführungsform kann in einer Aussparung befestigt werden, die genauso ausgebildet sein kann wie die Aussparung 40 bei der ersten Ausführungsform mit den Erweiterungen 41, 42. Dies ist in der Figur 13 dargestellt. Durch das stufenartige Ansteigen der Axialfixiermittel 34 wird dabei eine axiale Fixierung in Form eines Festklemmens der Wand 4 zwischen dem Befestigungsring 3 und dem ringförmigen Befestigungsflansch 214, 224 des Steckverbinders 1 bewirkt, wie dies in der Figur 14 anhand einer Wand 40 mit einer ersten, relativ geringen Wandstärke dargestellt ist. Erkennbar ist, dass der Befestigungsring 3 dabei bis in seine dritte und in diesem Fall vorletzte Drehwinkelposition aus der Ausgangslage hin verdreht werden muss. Die Figur 15 zeigt die Befestigung der Steckverbinderanordnung bei einer Wand mit größerer Wandstärke. Erkennbar ist, dass der Befestigungsring nur bis zur zweiten Drehwinkelposition verdreht werden muss, bis eine axiale Fixierung erreicht ist. Die Figur 16 zeigt zusätzlich den Fall einer noch geringeren Wandstärke als bei Figur 14. In diesem Fall sind sämtliche Drehwinkelpositionen auszunutzen, d.h. der Befestigungsring muss bis in seine letzte Drehwinkelposition gegenüber dem Steckverbinder 1 verdreht werden, um die gewünschte axiale Fixierung zu erreichen.

## Patentansprüche

1. Steckverbinderanordnung, aufweisend
a) wenigstens einen Steckverbinder (1) mit einem Gehäuse (10, 11, 12) und einem oder mehreren Steckanschlüssen (101), wobei der Steckverbinder (1) zur Befestigung in einer Aussparung (40) einer Wand (4) eingerichtet ist und bei Befestigung in der Aussparung (40) die Wand (4) durchdringt, und
b) wenigstens einen über den Steckverbinder (1) von einer Seite der Wand (4) überstülpbaren Befestigungsring (3),
wobei der Steckverbinder (1) ein an seinem Gehäuse (10, 11, 12) angeordnetes erstes Befestigungsmittel (2) aufweist, das zum Zusammenwirken mit einem am Befestigungsring (3) angeordneten zweiten Befestigungsmittel (32, 34, 35) eingerichtet ist, um den Steckverbinder (1) in der Aussparung (40) zumindest in dessen axialer Richtung an der Wand (4) zu fixieren, wobei der Befestigungsring (3) um eine in axialer Richtung des Steckverbinders (1) verlaufende Längsachse (L) relativ zum Steckverbinder (1) verdrehbar ist, wobei der Befestigungsring (3) bei Befestigung des Steckverbinders (1) in der Aussparung (40) der Wand (4) mittels des zweiten Befestigungsmittels (32, 34, 35) im Zusammenwirken mit dem ersten Befestigungsmittel (2) in verschiedenen diskreten Drehwinkelpositionen relativ zum Steckverbinder (1) arretierbar ist, **dadurch gekennzeichnet, dass** das erste und /oder das zweite Befestigungsmittel (2, 32, 34, 35) von einer zur Längsachse (L) senkrechten Raumebene unterschiedlich beabstandete Rastpositionen aufweist.

2. Steckverbinderanordnung nach dem vorhergehenden Anspruch, **dadurch gekennzeichnet, dass** der Befestigungsring (3) mittels des zweiten Befestigungsmittels (32, 34, 35) im Zusammenwirken mit dem ersten Befestigungsmittel (2) stufig rastend relativ zum Steckverbinder (1) verdrehbar ist.

3. Steckverbinderanordnung nach einem der vorhergehenden Ansprüche, **dadurch gekennzeichnet, dass** das erste und/oder das zweite Befestigungsmittel (2, 32, 34, 35) mehrere hintereinander rampenförmig, stufenförmig oder sägezahnförmig in einer Verdrehrichtung ansteigende Rastpositionen aufweist.

4. Steckverbinderanordnung nach einem der vorhergehenden Ansprüche, **dadurch gekennzeichnet, dass** das erste Befestigungsmittel (2) auf der dem oder den Steckanschlüssen (101) des Steckverbinders (1) zugewandten Seite der Wand (4) oder auf der den Steckanschlüssen (101) des Steckverbinders (1) abgewandten Seite der Wand (4) angeordnet ist.

5. Steckverbinderanordnung nach einem der vorhergehenden Ansprüche, **dadurch gekennzeichnet, dass** der Steckverbinder (1) und/oder der Befestigungsring (3) wenigstens ein Verdrehsicherungsmittel (128, 228) aufweisen, mit dem die Steckverbinderan-, ordnung in der Aussparung (40) gegen Verdrehen um die Längsachse (L) gesichert ist.

6. Steckverbinderanordnung nach einem der vorhergehenden Ansprüche, **dadurch gekennzeichnet, dass** der Steckverbinder (1) an einer äußeren Umfangsseite seines Gehäuses (10, 11, 12) wenigstens ein durch die Aussparung (40) hindurchführbares Außenrastmittel (114, 124) aufweist, das zum Einrasten in der Aussparung (40) im an der Wand (4) befestigten Zustand der Steckverbinderanordnung eingerichtet ist.

7. Steckverbinderanordnung nach dem vorhergehenden Anspruch, **dadurch gekennzeichnet, dass** das Außenrastmittel (114, 124) wenigstens eine erste Anlagefläche (129) zur Anlage an der Oberfläche der Wand (4) außerhalb der Aussparung (40) und wenigstens eine zweite Anlagefläche (128) zur Anlage innerhalb einer inneren Umfangsseite der Aussparung (40) aufweist.

8. Steckverbinderanordnung nach einem der vorhergehenden Ansprüche, **dadurch gekennzeichnet, dass** die Steckverbinderanordnung eine Anzahl von diskreten Drehwinkelpositionen im Bereich von 2 bis 10, insbesondere 3 bis 6, aufweist.

9. Steckverbinderanordnung nach einem der vorhergehenden Ansprüche, **dadurch gekennzeichnet, dass** der Steckverbinder (1) mehrteilig ausgebildet ist und wenigstens einen Kontaktträger (10) aufweist, in dem der oder die Steckanschlüsse (101) angeordnet sind, und wenigstens zwei schalenartig zusammensetzbare und den Kontaktträger (10) zumindest teilweise in sich aufnehmende Gehäuseteile (11, 12) aufweist.

10. Steckverbinderanordnung nach einem der vorhergehenden Ansprüche, **dadurch gekennzeichnet, dass** das erste und/oder das zweite Befestigungsmittel (2, 32, 34, 35) räumlich voneinander getrennt Rastmittel (35) zur Fixierung der Drehwinkelposition des Befestigungsrings (3) relativ zum Steckverbinder (1) und Axialfixiermittel (34) zur axialen Fixierung des Steckverbinders (1) in der Aussparung (40) aufweisen.

## Claims

1. Plug connector arrangement, having
a) at least one plug connector (1) comprising a housing (10, 11, 12) and one or more plug connections (101), wherein the plug connector (1) is designed to be fastened in a cutout (40) in a wall (4) and, when it is fastened in the cutout (40), passes through the wall (4), and
b) at least one fastening ring (3) which can be placed over the plug connector (1) from one side of the wall (4),
wherein the plug connector (1) has a first fastening means (2) which is arranged on the housing (10, 11, 12) of the said plug connector and which is designed to interact with a second fastening means (32, 34, 35) which is arranged on the fastening ring (3) in order to fix the plug connector (1) in the cutout (40) to the wall (4) at least in the axial direction of the said plug connector, wherein the fastening ring (3) can be rotated about a longitudinal axis (L), which runs in the axial direction of the plug connector (1), relative to the plug connector (1), wherein the fastening ring (3) can be locked relative to the plug connector (1) in different discrete rotation angle positions in interaction with the first fastening means (2) when the plug connector (1) is fastened in the cutout (40) in the wall (4) by means of the second fastening means (32, 34, 35), **characterized in that** the first and/or the second fastening means (2, 32, 34, 35) have/has latching positions which are different distances from a physical plane which is perpendicular to the longitudinal axis (L).

2. Plug connector arrangement according to the preceding claim, **characterized in that** the fastening ring (3) can be rotated relative to the plug connector (1) in a manner latched in steps by means of the second fastening means (32, 34, 35) in interaction with the first fastening means (2).

3. Plug connector arrangement according to either of the preceding claims, **characterized in that** the first and/or the second fastening means (2, 32, 34, 35) have/has a plurality of latching positions which rise in a ramp-like manner, step-like manner or sawtooth-like manner one behind the other in a rotation direction.

4. Plug connector arrangement according to one of the preceding claims, **characterized in that** the first fastening means (2) is arranged on that side of the wall (4) which faces the plug connection or the plug connections (101) of the plug connector (1) or on that side of the wall (4) which is averted from the plug connections (101) of the plug connector (1).

5. Plug connector arrangement according to one of the preceding claims, **characterized in that** the plug connector (1) and/or the fastening ring (3) have/has at least one rotation-prevention means (128, 228) with which the plug connector arrangement in the cutout (40) is secured against rotation about the longitudinal axis (L).

6. Plug connector arrangement according to one of the preceding claims, **characterized in that** the plug connector (1) has at least one external latching means (114, 124), which can be routed through the cutout (40) and which is designed to latch into the cutout (40) in the state in which the plug connector arrangement is fastened to the wall (4), on an outer circumferential side of its housing (10, 11, 12).

7. Plug connector arrangement according to the preceding claim, **characterized in that** the external latching means (114, 124) has at least one first contact area (129) for making contact with the surface of the wall (4) outside the cutout (40) and has at least one second contact area (128) for making contact within an inner circumferential side of the cutout (40).

8. Plug connector arrangement according to one of the preceding claims, **characterized in that** the plug connector arrangement has a number of discrete rotation angle positions in the range of from 2 to 10, in particular 3 to 6.

9. Plug connector arrangement according to one of the preceding claims, **characterized in that** the plug connector (1) is of multipartite design and has at least one contact support (10), in which the plug connection or the plug connections (101) are/is arranged, and has at least two housing parts (11, 12) which can be assembled in a shell-like manner and which at least partially hold the contact support (10) between them.

10. Plug connector arrangement according to one of the preceding claims, **characterized in that** the first and/or the second fastening means (2, 32, 34, 35) have/has latching means (35), which are physically separate from one another, for fixing the rotation angle position of the fastening ring (3) relative to the plug connector (1) and axial fixing means (34) for axially fixing the plug connector (1) in the cutout (40).

## Revendications

1. Ensemble de raccord enfichable présentant
a) au moins un raccord enfichable (1) présentant un boîtier (10, 11, 12) et une ou plusieurs fiches de raccordement (101), le raccord enfichable (1) étant conçu pour être fixé dans une découpe (40) ménagée dans une paroi (4) et traversant la paroi (4) lorsqu'il est fixé dans la découpe (40) et
b) au moins un anneau de fixation (3) qui peut être enfiché au-dessus du raccord enfichable (1) par un côté de la paroi (4),
le raccord enfichable (1) présentant un premier moyen de fixation (2) disposé sur son boîtier (10, 11, 12), conçu pour coopérer avec un deuxième moyen de fixation (32, 34, 35) disposé sur l'anneau de fixation (3) pour fixer au moins dans sa direction axiale le raccord enfichable (1) dans la découpe (40) à la paroi (4),
l'anneau de fixation (3) pouvant tourner par rapport au raccord enfichable (1) autour d'un axe longitudinal (L) qui s'étend dans la direction axiale du raccord enfichable (1),
l'anneau de fixation (3) pouvant être bloqué en différentes positions angulaires discrètes par rapport au raccord enfichable (1) lorsque le raccord enfichable (1) est fixé dans la découpe (40) de la paroi (4) au moyen du deuxième moyen de fixation (32, 34, 35) en coopération avec le premier moyen de fixation (2), **caractérisé en ce que**
le premier et/ou le deuxième moyen de fixation (2, 32, 34, 35) présentent des positions d'encliquetage situées à des distances différentes d'un plan perpendiculaire à l'axe longitudinal (L).

2. Ensemble de raccord enfichable selon la revendication précédente, **caractérisé en ce que** l'anneau de fixation (3) peut tourner par rapport au raccord enfichable (1) en s'encliquetant pas à pas, au moyen du deuxième moyen de fixation (32, 34, 35) coopérant avec le premier moyen de fixation (2).

3. Ensemble de raccord enfichable selon l'une des revendications précédentes, **caractérisé en ce que** le premier et/ou le deuxième moyen de fixation (2, 32, 34, 35) présentent plusieurs positions d'encliquetage situées les unes derrière les autres dans le sens de rotation, en forme de rampe, en forme de gradins ou en forme de dents de scie.

4. Ensemble de raccord enfichable selon l'une des revendications précédentes, **caractérisé en ce que** le premier moyen de fixation (2) est disposé sur le côté de la paroi (4) tourné vers la ou les fiches de raccordement (101) du raccord enfichable (1) ou sur le côté de la paroi (4) non tourné vers les fiches de raccordement (101) du raccord enfichable (1).

5. Ensemble de raccord enfichable selon l'une des revendications précédentes, **caractérisé en ce que** le raccord enfichable (1) et/ou l'anneau de fixation (3) présentent au moins un moyen (128, 228) de blocage de la rotation par lequel l'ensemble de raccord enfichable est empêché de tourner autour de l'axe longitudinal (L) dans la découpe (40).

6. Ensemble de raccord enfichable selon l'une des revendications précédentes, **caractérisé en ce que** le raccord enfichable (1) présente sur un côté périphérique extérieur de son boîtier (10, 11, 12) au moins un moyen extérieur d'encliquetage (114, 124) qui peut être enfoncé à travers la découpe (40) et conçu pour s'encliqueter dans la découpe (40) lorsque l'ensemble de raccord enfichable est fixé sur la paroi (4).

7. Ensemble de raccord enfichable selon l'une des revendications précédentes, **caractérisé en ce que** le moyen extérieur d'encliquetage (114, 124) présente au moins une première surface de pose (129) destinée à venir se placer sur la surface de la paroi (4) à l'extérieur de la découpe (40) et au moins une deuxième surface de pose (128) destinée à venir se placer à l'intérieur du côté périphérique intérieur de la découpe (40).

8. Ensemble de raccord enfichable selon l'une des revendications précédentes, **caractérisé en ce que** l'ensemble de raccord enfichable présente plusieurs positions angulaires discrètes, de l'ordre de 2 à 10 et en particulier de 3 à 6.

9. Ensemble de raccord enfichable selon l'une des revendications précédentes, **caractérisé en ce que** le raccord enfichable (1) est réalisé en plusieurs pièces et présente au moins un porte-contacts (10) dans lequel sont disposées la ou les fiches de raccordement (101) et au moins deux parties de boîtier (11, 12) aptes à être assemblées en forme de coquille et reprenant au moins en partie le porte-contacts (10).

10. Ensemble de raccord enfichable selon l'une des revendications précédentes, **caractérisé en ce que** le premier et/ou le deuxième moyen de fixation (2, 32, 34, 35) présentent des moyens d'encliquetage (35) séparés les uns des autres pour immobiliser la position angulaire de rotation de l'anneau de fixation (3) par rapport au raccord enfichable (1) et des moyens de blocage axial (34) qui bloquent axialement le raccord enfichable (1) dans la découpe (40).
